# FASCICULE DE BREVET EUROPEEN

(11) **EP 0 087 541 B1**
(45) Date de publication et mention de la délivrance du brevet: **03.05.1989**
(21) Numéro de dépôt: 82430005.7
(22) Date de dépôt: 25.02.1982
(51) Int. Cl.: G05F 1/56

(54) **Circuit d'alimentation électrique et dispositif de transmission utilisant ledit circuit d'alimentation**
Stromversorgungsschaltung und eine Übertragungsvorrichtung mit dieser Schaltung
Power supply circuit and transmission device using such a power supply circuit

(43) Date de publication de la demande: 07.09.1983
(73) Titulaire: International Business Machines Corporation, Armonk, N.Y. 10504 (US); Compagnie IBM FRANCE, F-75000 Paris 1er (FR)
(72) Inventeur: Orengo, Gérard, F-06600 Antibes (FR)
(74) Mandataire: Tubiana, Max

(56) Documents cités:
- EP-A- 0 018 517
- DE-A- 1 563 848
- DE-A- 2 116 612
- US-A- 3 646 428
- ELECTRONIC ENGINEERING, vol.50, no.603, mars 1978, Londres (GB). D.J. BATTISON: "A differential power supply converter", page 19
- IBM TECHNICAL DISCLOSURE BULLETIN, vol.14, no.1, juin 1971, New York (US). R.A. TENLEY: "Power line disturbance support circuit", pages 68, 69

## Description

### Domaine technique de l'invention

La présente invention concerne un circuit d'alimentation et plus précisément un circuit fournissant une alimentation électrique de secours.

### Etat de la technique

On a décrit dans la demande de brevet européen EP-A-0 018 517 un dispositif de diagnostic et d'alarme pour un réseau de communication de données sur ligne. Lorsque la source d'alimentation d'une station d'émission-réception du réseau vient à tomber en panne, un signal d'alarme de tonalité prédéterminée est engendré et transmis vers une station centrale sur une ligne servant normalement à la transmission des données. L'énergie nécessaire à la fabrication de la tonalité d'alarme et à sa transmission est fournie par une source d'alimentation de secours constituée par une batterie de condensateurs qui auront au préalable été chargés. Ce système présente un certain nombre de contraintes. En effet, les condensateurs étant généralement d'autant plus volumineux qu'ils sont de valeur élevée, il est préférable de limiter les valeurs de condensateurs nécessaires au strict minimum. Or, ceci entraîne un limitation de l'énergie emmagasinée, ce qui réduit la durée de la tonalité d'alarme qui pourra être engendrée. Il faut donc que le récepteur vers lequel l'alarme est transmise puisse déceler la présence d'un signal qui ne soit pas des données et l'identifier en un temps relativement court. La discrimination entre signal d'alarme et données est rendue possible par le choix d'une fréquence du signal d'alarme en dehors du spectre des données pures. C'est ainsi que dans un système dans lequel les données sont transmises dans une bande de fréquences allant de 800 à 2500 Hz, on a choisi un signal d'alarme sinusoïdal de 350 Hz de fréquence. Naturellement, durant la période d'alarme les condensatuers de stockage d'énergie sont progressivement déchargés et à partir d'un moment le signal que le dispositif pourrait engendrer présenterait des distorsions se traduisant par la présence d'harmoniques de la fréquence pure à 350 Hz. Certains de ces harmoniques (1050, 1400, 1750, etc.) seraient dans la bande de fréquences des données. Or, dans les réseaux de transmissions plusieurs stations sont souvent connectées à la station centrale par une même ligne de transmissions. De plus, ces stations sont géographiquement plus ou moins éloignées de la station centrale dont un veut attirer l'attention à l'aide du signal d'alarme. L'envoi de tonalité d'alarme étant purement aléatoire, les risques d'apparition sur la ligne du signal d'alarme engendré par une station durant l'envoi de données d'une autre station du réseau sont importants. Toute interférence entre données et alarme est donc particulièrement gênante surtout si l'alarme est à 40 db au-dessus des données du fait des éloignements respectifs des stations par rapport à la station centrale. Il est donc indispensable d'arrêter le processus de génération du signal d'alarme avant que celui-ci ne subisse de distorsion, ce qui raccourcit d'autant le temps alloué à la fabrication dudit signal. Pour faciliter la tâche des dispositifs de la station centrale destinés à déceler la présence du signal d'alarme, il est souhaitable que, pour une source d'alimentation de secours ou ensemble de stockage d'énergie donné le signal d'alarme puisse être engendré durant un intervalle de temps aussi long que possible.

### Exposé de l'invention

La présente invention a pour objet un générateur de signal d'alarme destiné à engendrer un signal temporaire de fréquence prédéterminée, tel que défini dans la revendication 1.

D'autres objets, caractéristiques et avantages de la présente invention ressortiront mieux de l'exposé qui suit, fait en référence aux dessins annexés à ce texte, qui représentent un mode de réalisation préfère de celle-ci.

### Description des figures

Figure 1: dispositif de l'art antérieur.
Figure 2: diagramme de fonctionnement mettant en évidence les problèmes à résoudre.
Figure 3: schéma de principe de l'invention.
Figures 4 et 5: des schémas de réalisation de l'invention.

### Description d'un mode de réalisation de l'invention

On a représenté sur la figure 1 un mode de réalisation du dispositif de l'art antérieur. Ce dispositif comporte deux condensateurs C1 et C2 destinés à emmagasiner la réserve d'énergie. Le condensateur C1 est relié d'une part à la masse et d'autre part à une source d'alimentation positive V⁺ à travers un interrupteur 11 et une diode D1. Le condensateur C2 est relié à la masse d'une part et à une source d'alimentation négative V- à travers une diode D2 et un interrupteur 12 d'autre part. Les condensateurs C1 et C2 sont aussi reliés à un générateur de signaux d'alarme 10 (qu'ils sont chargés d'alimenter lorsque les sources V⁺ et V-sont en panne) à travers des interrupteurs (moyens de commutation) 13 et 14 respectivement. Le circuit comporte en outre des circuits dits de commande de charge 12 et de commande de décharge 14. Tant que les sources d'alimentation V⁺ et V- sont en état de fonctionner le circuit 12 maintient les interrupteurs 11 et 12 fermés, tandis que le circuit 14 maintient les interrupteurs 13 et 14 ouverts. Le système est en phase dite de charge durant laquelle les condensateurs C1 et C2 se chargent tandis que le générateur de signaux d'alarme est au repos. Dès que l'une quelconque des sources d'énergie V⁺ et V- s'écarte de limites de fonctionnement prévues, un cycle dit d'alarme démarre. Le circuit 12 commande l'ouverture des interrupteurs 11 et 12 tandis que les interrupteurs 13 et 14 sont fermés sous l'effet d'une commande provenant du circuit 14. Le dispositif 10 alimenté par l'énergie stockée dans les condensateurs C1 et C2, engendre alors un signal à 350 Hz, dit d'alarme. Durant cette opération, les condensateurs C1 et C2 se déchargent, les tensions qu'ils délivrent décroissent. A partir de certains niveaux des tensions fournies par les condensateurs C1 et C2, le générateur d'alarme 10 délivre un signal distordu et donc comportant des harmoniques de la fréquence à 350 Hz. Comme on l'a indiqué plus haut, ceci est à éviter. Il est donc nécessaire d'arrêter le générateur d'alarme 10 avant l'instant où le signal engendré serait distordu. En pratique, il arrive que certains circuits du générateur d'alarme 10 aient besoin d'une tension négative supérieure à la tension positive. Par exemple, pour un signal d'alarme de ±2V crête-à-crête, les circuits de puissance du générateur d'alarme 10 nécessiteraient au moins +2,7V et -4,1V. Dans ce cas, il faudra même arrêter le fonctionnement du générateur d'alarme 10 plus tôt qu'on aurait pu l'imaginer à priori, c'est-à-dire dès que les tensions des condensateurs C1 et C2 atteindront 4,1V en valeur absolue. Enfin, toute variation des sources V⁺ et V- de même que tout défaut d'appairage des condensateurs C1 et C2 est à prendre en considération pour éviter les distorsions du signal d'alarme. En résumé, il est donc utile qu'une fois définies les caractéristiques du circuit à alimenter, on détermine exactement les tensions d'alimentations nécessaires puis partant d'une source d'alimentation donnée on dispose de moyens permettant d'engendrer simplement lesdites tensions nécessaires.

On a représenté sur la figure 2 un diagramme de fonctionnement pour un système dans lequel les alimentations V⁺ et V- ont pour valeurs nominales ±8,5V à 10% près. Dans les cas le plus défavorable, V⁺=+8,5+0,85=+₉,₃₅V tandis que

Si l'on tient compte des chutes de tensions d'environ 0,7V dans les diodes D1 et D2, les charges de C1 et C2 peuvent se faire à +8,65V et -6,95V respectivement (ce que montre la zone à gauche de tₒ sur le diagramme de la partie supérieure de la figure 2). A partir de tₒ, on a supposé que l'on entrait en zone de fonctionnement du générateur d'alarme. Les courbes VC1 et VC2 schématisent des décharges symétriques des condensateurs C1 et C2 respectivement. On notera que l'on a supposé ces décharges en courant constant pour simplifier l'exposé mais qu'il ne s'agit nullement là d'une contrainte. Pour |VC2|≤4,1V le signal d'alarme présente une distorsion due à un phénomène de saturation visible dans la partie inférieure de la figure 2 représentant le signal d'alarme engendré. Donc à partir de l'instant tᵢ, le circuit d'alarme est inutilisable à cause de ces distorsions, tandis que pour ce qui concerne le condensateur C1, le circuit aurait pu fonctionner jusqu'à l'instant t₂. On constate que cette situation est due à la présence d'une double dissymétrie de tensions. Une dissymétrie des tensions de charges de C1 et C2 par rapport à la masse, et une dissymétrie des tensions limites utilisables pour VC1 et VC2.

Le circuit de l'invention permet de minimiser l'effet de ces dissymétries en mettant en oeuvre des moyens permettant de centrer la zone de décharge à volonté. Ce recentrage permettraite notamment, dans le cas de la figure 2, de prolonger la durée du signal d'alarme non distordu jusqu'à t'₂. On verra même plus loin que le résultat peut même être encore meilleur qu'il n'apparaît sur la figure 2.

La figure 3 montre un schéma de principe du dispositif de l'invention. Les figures 1 et 2 portent des références semblables pour désigner les éléments semblables. On notera que les condensateurs C1 et C2 ont été remplacés par un condensateur unique C flottant, c'est-à-dire, non connecté à la masse. On pourrait, ce qui revient au même, utiliser une source de tension flottante quelconque. Lorsque 11 et 12 sont fermés, c'est-à-dire durant la période de charge, le condensateur C se charge à une valeur où V_{d} représentent les chutes de tensions dues aux diodes D1 et D2.

Durant la période dite d'alarme, c'est-à-dire durant la période d'utilisation de la source d'énergie flottante, 11 et 12 sont ouverts tandis que 13 et 14 sont fermés comme cela était les cas pour le circuit de la figure 1. Or deux éléments essentiels ont été rajoutés au circuit. A savoir, d'une part un circuit de référence 16 connecté en aval des moyens de commutation 13, 14 et d'autre part un circuit suiveur de tension 18. Le circuit de référence construit une première tension de référence V_{ref} basée notamment sur les tensions aux bornes du condensateur C. Cette tension de référence V_{ref} est appliquée sur l'une des entrées du circuit suiveur de tension 18. Le circuit 18 représenté ici schématiquement sous forme d'un amplificateur opérationnel opère de manière à forcer V_{ref} au niveau d'une seconde tension de référence V'_{ref} qui est une tension fixe appliquée sur sa sortie et sur son autre entrée. Par exemple, si cette tension V'_{ref} est la masse, le circuit agit de manière à faire tendre V_{ref} vers la tension de la masse. Ceci entraîne un recentrage de la tension aux bornes du condensateur C. Ce recentrage peut être contrôle à volonté.

On a vu à propos de la description de la figure 2 qu'une des causes de la distorsion provenait du fait que le seuil inférieur de tension admissible (+2,7V) pour VC1 avant que ne se produise une distorsion du signal d'alarme engrendré, était différent en valeur absolue du seuil admissible (-4,1V) sur VC2. On a donc tout intérêt à concevoir un circuit réalisant, durant la période de décharge, un recentrage de la fonction de décharge du condensateur C (ou de la source d'alimentation de secours flottante) vers la zone des tensions négatives. C'est ce que montre la courbe V_{c}- de la figure 2. En effet, on a représenté sur cette figure un décalage de 1,4V des tensions Y_{c}⁺ et Vg^{*} apparaissant sur les électrodes du condensateur C durant la période d'utilisation, c'est-à-dire de décharge.

Avec une source de tension flottante, le circuit de la figure 3 peut fournir en effet deux tensions V_{c}⁺ et V_{c}- telles que

A titre, d'exemple, si l'on veut que partant d'une source flottante Vₑ=9V, on obtienne des tensions d'alimentations V_{c}+=3V et V_{c}-=-6V au démarrage de la période d'utilisation ou de décharge, on choisira V'_{ref}=0 et le circuit de référence 16 sera constitué d'un pont diviseur comportant une résistance R en série avec une résistance 2R. Ceci entraîne a=R/2_{R}=Z, b=₀. D'où |V_{c}⁺|=½|V_{c}-|· Dans ce cas, le rapport entre |V_{c}⁺| et |V_{c}⁻| reste constant durant la décharge et les deux courbes convergent ver V',_{ef} au même instant.

On peut aussi utiliser bOO, par exemple on aura b=-₁,2V en plaçant deux diodes en série avec la résistance 2R. Dans ce cas on obtiendra Dans le cas où b#0 non seulement on commande le centrage de la tension aux bornes du condensateur à l'instant initial de décharge, mais encore on choisit de faire tendre V_{c}- et V_{c}⁺ vers le potentiel V'_{ref} à des instants différents ou en d'autres termes de faire converger V_{c}⁺ et V_{c}- vers b/a au même instant. Ceci accroît les limites des améliorations apprortées par l'invention.

En d'autres termes, l'invention permet, partant d'une source d'énergie flottante, ce centrer à volonté la tension disponible aux bornes de ladite source par rapport à un potentiel de référence donné. L'invention permet donc notamment de positionner la tension de la source par rapport au potentiel de masse.

L'un des avantages majeurs du circuit de l'invention est qu'il ne nécessite que très peu de puissance supplémentaire par rapport au circuit de l'art antérieur. La seule consommation supplémentaire effective, est celle du circuit de référence 16. Cette consommation est minimisée en pratique en choisissant un circuit de référence d'impédance relativement élvée, de l'ordre de 50 KQ par exemple.

Bien que l'on ait schématisé l'étage suiveur par un amplificateur différentiel, des circuits plus simples et intégrables remplissant une fonction équivalente pourront être utilisés.

On a représenté sur la figure 4 le schéma de pricipe d'un mode de réalisation de l'invention dans lequel le circuit suiveur de tension est extrêmement simple. Le circuit de référence 16 est ici, tout simplement, un pont diviseur à deux résistances R1 et R2 en série. Quant à la fonction du circuit 18 suiveur de tension, elle est ici obtenue par deux transistors T1 et T2 en série. Le transistor T1, de type NPN a son collecteur relié à l'électrode du condensateur C chargée positivement et son émetteur relié à la masse (V'_{ref}=0) et à l'émetteur du transistor T2 de type PNP. Le collecteur de T2 est relié à l'électrode du condensateur C chargée négativement. Le point commun aux résistances R1, R2 est relié aux bases des transistors T1 et T2. Ce point commun est celui fournissant la tension désignée par V_{ref}· Les transistors T3 et T4 remplissent les fonctions des interrupteurs 13 et 14 respectivement. Un transis- tol T5 débitant dans une résistance R' réalise la fonction du circuit 14 de commandes des interrupteurs 13 et 14.

Durant la période de charge du condensateur C, les transistors T3, T4, T5 sont bloqués. Il en résulte que T1 et T2 sont aussi bloqués.

Durant la période de déchage ou période d'utilisation de la charge du condensateur C, les interrupteurs 11 et 12 (non représentés) sont ouverts, tandis que T4 est rendu conducteur. Ceci entraîne la conduction à saturation des transistors T3 et T4. Le potientiel du condensateur C se retrouve appliqué en A et B au circuit d'utilisation (non représenté). La tension de référence V_{ref} apparaît au point commun à R1 et R2. Si V_{ref} est positif, T1 devient conducteur et la tension aux bornes du condensateur C est recentrée négativement, si Vᵣₑ, est négatif, T2 est conducteur et la tension aux bornes de C est recentrée positivement, et ceci jusqu'à ce que V_{ref}=V'_{ref,} c'est-à-dire zéro volt dans le cas présent. Donc l'ensemble T1, T2 connecté d'un côté à la msse et de l'autre au point commun à R1, R2 fournissant V_{ref} se comporte en suiveur de tension tendant à forcer V_{ref} au niveau de la masse.

En pratique, on tiendra compte de la présence des chutes de tensions base-émetteurs dans les transistors, T1 et T2. L'effet de ces chutes de tensions sera compensé en plaçant les diodes D'1 et D'2 représentées en pointillés sur la figure 4.

On a représenté sur la figure 5 un mode détaillé de réalisation de l'invention utilisant notamment des éléments de circuits semblables à ceux du circuit de la figure 4. L'ensemble T1, T2 suiveur de tension a été remplacé par deux circuits de type Darlington à savoir (T11, T12, R11) et (T13, T14, R12). Le circuit de référence 16 comporte, outre les résistances R1 et R2, un ensemble de diodes (D11, D12, D13, D14, D15 et D16) en série. La base du transistor T14 est reliée à la cathode de la diode D13. La base du transistor T12 est reliée à l'anode de la diode D11 à travers une résistance R13 et à la cathode de cette même diode à travers une résistance R14.

La fonction de l'interrupteur 13 est réalisée par un circuit du genre Darlington comportant des transistors PNP T16, T17 et T18 et une résistance R18. Les éléments de circuits T4, T5 et R' occupent les mêmes positions que leurs homologues du dispositif représente sur la figure 4.

On notera en outre qu'un pont diviseur supplémentaire comportant des diodes D17 à D20 en série avec une diode Zener Z1, une résistance R17 et des diodes D21 à D23, a été placé en amont des interrupteurs 13 et 14. Une diode D24 est placée entre le collecteur du transistor T18 et la cathode de la diode D20. Le point commun à la résistance R17 et à l'anode de la diode D21 est relié à la base du transistor T5 à travers une résistance R19. Cette même base du transistor T5 est reliée à l'émetteur du transistor T4 à travers une résistance R20. Enfin, un transistor NPN T15 est connecté entre le point commun à R17 et à la diode D21 et l'émetteur du transistor T4. Le signal de commande de mise en fonction de l'alimentation de secours est appliqué à la base du transistor T15. On notera que l'on a désigné par DRV⁺ et DRV-, les bornes fournissant les tensions de secours désignées par V_{c}⁺ et Vᵣ- sur la figure 4. En outre, on a prévu deux autres sorties, respectivement désignées par OSC⁺ et OSC- et prélevées en amont des interrupteurs 13 et 14.

Durant la période d'attente, c'est-à-dire lorsque le signal d'alarme n'a pas besoin d'être transmis, un courant est envoyé à la base du transistor T15, dit transistor d'inhibition. Ce transistor est saturé et dérive le courant de base du transistor T5. Il en résulte que tous les circuits sont non conducteurs, à l'exception de la branche D17, D18, D19, D20, Z1, R17 et T15 cette branche servant à démarrer le processus ultérieurement. Le circuit de centrage étant bloqué, le condensateur C est flottant. Néanmoins, le circuit (non représenté) de charge du condensateur C est actif, et les bornes portant les références OSC⁺ et OSC- sont respectivement aux niveaux de tension V_{c}⁺ et V_{c}- du condensateur C. Ces tensions permettant d'alimenter un oscillateur du générateur d'alarme, oscillateur fabriquant un signal à 350 Hz. Ce signal n'est cependant pas transmis sur la ligne car le circuit d'attaque de ligne (non représenté) chargé de porter le signal d'alarme à un niveau suffisant pour être transmis sur la ligne, n'est lui pas alimenté. L'alimentation dudit circuit d'attaque est fournie par DRV⁺ et DRV-.

Le processus d'émission du signal d'alarme commence lorsque la base de T15 n'est plus alimentée par une commande externe provenant d'un circuit (non représenté) de détection de panne d'alimentation normale. Dans ce cas, T15 se bloque et le courant n'étant plus dérivé par T15 alimente la base de T5. Il y a alors saturation de T14 et du montage Darlington T16, T17, T18. Les sorties DRV⁺ et DRV- sont mises sous tension, ce qui a plusieurs conséquences. Tout d'abord, le circuit d'attaque de ligne est alimenté dont prêt à émettre le signal d'alarme. En outre, le circuit de centrage est rendu actif. Enfin, la diode D24 devient conductrice et bloque les diodes D17 à D20. Le circuit de commande T5 se trouve donc alimenté par DRV⁺ via D24, Z1, R17, R19 et R20. C'est donc un circuit auto-entretenu. Lorsque le potientiel entre DRV⁺ et OSC- (qui est peu différent de DRV-) n'est plus suffisant, T5 se bloque, bloquant tout le circuit. Cela permet l'arrêt de l'émission du signal d'alarme avant la saturation du circuit d'attaque de ligne, donc avant distorsion du signal d'alarme.

Bien que l'on ait décrit dans ce qui précède et représenté sur les dessins les caractéristiques essentielles de l'invention, il est évident que l'homme de l'art peut y apporter toutes modifications de forme ou de détail qu'il juge utiles, sans pour autant sortir du cadre de ladite invention.

## Revendications

1. Générateur de signal d'alarme destiné à engrendrer un signal temporaire et non distordu de fréquence prédéterminée, ledit générateur comprenant:
(a) un circuit d'alimentation électrique de secours à partir d'une source de tension flottante V_{c} se déchargeant en cours d'utilisation, ledit circuit d'alimentation comprenant:
un condensateur (C) préalablement chargé de manière à fournir ladite tension flottante V_{c};
des moyens d'alimentation fournissant à partir de ladite tension flottante V_{c,} des tensions V_{c}⁺ et V_{c}- préalablement définies, et contrôlant la décharge du condensateur (C) de manière à prolonger l'utilisation en cours de décharge de ladite source de tension flottante et à établir entre V_{c}⁺ et V_{c}- la relation: où a et b sont des paramètres prédéterminés différents de zéro; lesdits moyens d'alimentation comportant:
un circuit dit suiveur de tension; et,
un circuit de référence placé entre les bornes de la source de tension flottante Vc et connecté à l'entrée du circuit suiveur de tension;
des moyens de commutation placés entre les bornes du condensateur (C) et les bornes du circuit de référence; et,
un circuit de commande automatique d'ouverture des moyens de commutation en fonction du niveau de tension en aval desdits moyens de commutation; et,
(b) un oscillateur alimenté par les tensions V_{c}⁺ et V_{c}- fournies par ledit circuit d'alimentation et fournissant ledit signal temporaire et non distordu de fréquence prédéterminée.

2. Générateur de signal d'alarme selon la revendication 1, caractérisé en ce qu'il comprend:
des moyens pour connecter ledit oscillateur en amont desdits moyens de commutation; et,
un amplificateur du signal fourni par l'oscillateur, ledit amplificateur étant alimenté par les tensions prélevées en aval desdits moyens de commutation.

3. Génerateur de signal d'alarme selon la revendication 2, caractérisé en ce que ledit circuit de référence est constitué par un premier pont diviseur de tension, à résistances séparées par au moins une diode.

4. Générateur de signal d'alarme selon la revendication 3, caractérisé en ce que ledit pont diviseur de tension est connecté en aval desdits moyens de commutation.

5. Générateur de signal d'alarme selon la revendication 4, caractérisé en ce que ledit circuit de commande automatique comprend:
un second pont diviseur de tension placé aux bornes du condensateur (C) en amont des moyens de commutation;
un circuit à transistor commandant les moyens de commutation, transistor dont l'électrode de commande est reliée audit second pont diviseur; et,
des moyens d'inhibition commandée connectés au second pont diviseur pour dériver le courant du transistor de commande.

## Patentansprüche

1. Alarmsignalgenerator, dafür bestimmt, ein kurz andauerndes, unverzerrtes Signal einer vorgegebenen Frequenz auszugeben, enthaltend:
(a) einen Notstromversorgungskreis, ausgehend von einer gleitenden Spannungsquelle V_{c}, die sich während der Benutzung entlädt, wobei besagter Versorgungskreis enthält:
einen vorher geladenen Kondensator (C), der die Aufgabe hat, die besagte Gleitspannung V_{c} abzugeben;
Versorgungsmittel, die die besagte Gleitspannung anhand von V abgeben, sowie vorher festgelegte Spannungen V ^{c} und V_{c}-, und die Entladung des Kondensateurs so steuern, dass die Verwendung während der Entladung der besagten Gleitspannungsquelle verlängert wird und dass zwischen V_{c}⁺ und V_{c}- folgende Beziehung entsteht: wobei a und b vorgegebene Parameter ungleich Null sind; und besagte Versorgungsmittel enthalten:
eine sogenannte Spannungsfolgerschaltung; und
eine Bezugsschaltung, zwischen den Klemmen der Gleitspannungsquelle V eingesetzt und an den Eingang der Spannungsfolgerschaltung angeschlossen;
Schaltmittel zwischen den Klemmen des Kondensators (C) und den Klemmen der Bezugsspannung; und
eine Schaltung für die automatische Steuerung der Öffnung der Schaltmittel in Abhängigkeit vom Spannungspegel hinter den besagten Schaltmitteln; und
(b) einen Schwingkreis, der mit den vom besagten Versorgungskreislauf abgegebenen Spannungen V_{c}⁺ und V_{c}- gespeist wird und das besagte kurz anhaltende unverzerrte Signal vorgegebener Frequenz abgibt.

2. Signalgenerator gemäss Anspruch 1, dadurch gekennzeichnet, dass er enthält:
Mittel für die Schaltung des besagten Schwingkreises vor den besagten Schaltmitteln; und
einen Verstärker des vom Schwingkreis abgegebenen Signals, wobei besagter Verstärker von den Spannungen gespeist wird, die vor den besagten Schaltmitteln abgegriffen werden.

3. Alarmsignalgenerator gemäss Anspruch 2, dadurch gekennzeichnet, dass besagte Bezugsschaltung durch eine erste Spannungsteilerbrücke mit durch mindestens eine Diode gentrennten Widerständen gebildet wird.

4. Alarmsignalgenerator gemäss Anspruch 3, dadurch gekennzeichnet, dass besagte Spannungsteilerbrücke nach den besagten Schaltmitteln angeschlossen ist.

5. Alarmsignalgenerator gemäss Anspruch 4, dadurch gekennzeichnet, dass besagte automatische Steuerschaltung umfasst:
eine zweite Spannungsteilerbrücke an den Klemmen des Kondensators (C) vor den Schaltmitteln,
eine Transistorschaltung, die die Schaltmittel steuert, Transistor, dessen Steuerelektrode an die besagte zweite Teilerbrücke gelegt ist; und Mittel für die gesteuerte Sperrung, an die zweite Teilerbrücke angeschlossen, um den Strom des Steuertransistors abzuleiten.

## Claims

1. An alarm signal generator for generating a tempory, undistorted signal of predetermined frequency, said generator comprising:
(a) a back-up power supply circuit from a source of floating voltage V that discharges while in use, said power supply circuit including:
a capacitor (C) previously charged to provide said floating voltage V_{c};
power supply means providing previously defined voltages V_{c}⁺ and V_{c}- from said floating voltage V_{c} and controlling the discharge of capacitor (C) to prolong the use of said floating voltage source while said capacitor is dischar- ing and to establish between V_{c}⁺ and V_{c}- the relationship: where a and b are predetermined parameters that are different from zero; said supply means including;
a voltage follower circuit; and
a reference circuit disposed between the terminals of the source of floating voltage V. and connected to the input of the voltage follower circuit;
switching means located between the terminals of capacitor (C) and the terminals of the reference circuit; and
an automatic control circuit for automatically switching off the switching means according to the voltage level downstream of said switching means: and
(b) an oscillator that is supplied with voltages V_{c}⁺ and V_{c}- provided by said power supply circuit and generates said temporary, undistorted signal of predetermined frequency.

2. An alarm signal generator according to claim 1, characterized in that it includes:
means for connecting said oscillator upstream of said switching means; and
an amplifier for amplifying the signal provided by the oscillator, said amplifier being supplied with the voltages available downstream of said switching means.

3. An alarm signal generator according to claim 2, characterized in that said reference circuit is comprised of a first voltage divider whose resistors are separated by at least one diode.

4. An alarm signal generator according to claim 3, characterized in that said voltage divider is connected downstream of said switching means.

5. An alarm signal generator according to claim 4, characterized in that said automatic control circuit includes:
a second voltage divider connected to the terminals of capacitor (C) upstream of the switching means;
a transistor circuit controlling said switching means, the control electrode of said transistor being connected to said second voltage divider; and
controlled-inhibition means connected to the second voltage divider for diverting the current from the control transistor.
